# FASCICULE DE BREVET EUROPEEN

(11) **EP 0 439 406 B1**
(45) Date de publication et mention de la délivrance du brevet: **12.04.1995**
(21) Numéro de dépôt: 91400157.3
(22) Date de dépôt: 24.01.1991
(51) Int. Cl.: F21M 3/05

(54) **Projecteur de véhicule automobile comportant une source lumineuse perfectionnée**
Scheinwerfer mit verbesserter Lichtquelle
Headlight with improved light source

(30) Priorité: 26.01.1990 FR 9000920
(43) Date de publication de la demande: 31.07.1991
(73) Titulaire: VALEO VISION, 93000 Bobigny (FR)
(72) Inventeur: Blusseau, Eric, F-78420 Carrieres-sur-Seine (FR)
(74) Mandataire: Martin, Jean-Jacques

(56) Documents cités:
- EP-A- 0 208 574
- DE-A- 2 033 443
- DE-C- 561 746
- FR-A- 1 214 367
- FR-A- 2 492 947

## Description

La présente invention concerne d'une façon générale un projecteur de véhicule automobile.

On connait déjà dans la technique antérieure, en particulier par les brevets FR-A-2 536 502, FR-A-2 536 503, FR-A-2 583 139, FR-A-2 597 575, FR-A-2 599 120, FR-A-2 599 121, FR-A-2 600 024, FR-A-2 602 306, FR-A-2 609 146, FR-A-2 609 148, FR-A-2 621 679, FR-A-2 634 003, tous au nom de la Demanderesse, des réflecteurs de projecteurs qui ont pour caractéristique commune de former par eux mêmes des images du filament dont la position sur un écran de projection est bien déterminée en fonction d'une photométrie particulière recherchée, et notamment par rapport à une coupure que doit respecter le type de faisceau considéré.

L'on comprend que de tels réflecteurs, pour donner des résultats convenables, doivent coopérer avec une source lumineuse dont la géométrie est suffisamment bien définie.

Dans le cas où la source lumineuse est un filament incandescent, le contour de l'émission est en étroite corrélation avec la configuration physique du filament, et ladite configuration physique est généralement établie de façon reproductible d'une lampe à l'autre, et avec une précision satisfaisante. Ainsi l'on a représenté sur la figure 1a des dessins, par une série de courbes isoluminance, le diagramme de l'émission lumineuse d'un tel filament, en forme générale de cylindre droit.

Mais il existe certains types de lampes dont la géométrie de l'émission lumineuse ne présente pas ces qualités. Il peut s'agir tout d'abord de lampes à filament dans lesquelles, par exemple pour des raisons liées à la fabrication, le filament présente soit une forme ou une position qui peut varier sensiblement d'une lampe à l'autre, soit encore une forme géométrique mal définie, par exemple incurvée.

Il peut s'agir surtout de lampes à arc, réputées pour leurs qualités en matière de rendement lumineux et que l'on cherche aujourd'hui à utiliser dans les projecteurs de véhicules automobiles. Ce type de lampe présente en effet une configuration d'émission lumineuse dont les contours varient largement, soit d'une lampe à l'autre, soit au sein d'une même lampe selon l'état de celle-ci (phase de chauffage ou régime stationnaire), et par ailleurs les contours de la configuration d'émission d'une telle lampe sont extrêmement diffus et rendent très difficile l'obtention d'une coupure de bonne netteté avec les moyens classiques.

On comprend qu'en présence de telles malformations de la source, un réflecteur du type indiqué plus haut va engendrer des images de la source dont la position, notamment par rapport à une coupure, sera plus aléatoire. Il en résulte en particulier le risque que certaines images de la source débordent substantiellement au-dessus de la coupure, avec en conséquence un éblouissement des conducteurs de véhicules roulant en sens inverse, ou encore que la photométrie du faisceau en matière d'intensités lumineuses minimales à respecter, telle qu'imposée par les règlements, ne soit pas satisfaite.

Ainsi l'on a représenté sur la figure 1b des dessins, de façon analogue à la figure 1a, l'émission lumineuse d'un arc établi entre deux électrodes E1 et E2. L'on a représenté également par un rectangle le "filament équivalent", constituant la zone d'émission lumineuse idéale. On peut observer qu'un rayonnement lumineux très intense est émis par des zones situées relativement loin du rectangle idéal, ces malformations se traduisant par des malformations semblables au niveau des images de cette source après réflexion par le réflecteur.

On connaît également par le document DE-C-561 746 un projecteur comprenant un premier réflecteur capable de créer à partir d'une source réelle une source virtuelle située au foyer d'un deuxième réflecteur en forme de demi-paraboloïde qui se trouve dessous ledit premier réflecteur. Un masque horizontale percé sépare ces deux réflecteurs. Cependant, le perçage de ce masque est seulement décrit comme permettant de faire varier la concentration du faisceau émis. En d'autres termes on joue dans ce cas sur la taille de la source virtuelle pour faire varier la concentration du faisceau émis. Par ailleurs, aucune application aux faisceaux à coupure n'est mentionnée.

Ainsi le document DE-C-561 746 n'est pas à même de résoudre le problème de l'invention, qui est non pas un problème de taille de l'arc d'une lampe à décharge, mais un problème d'irrégularité de forme d'un tel arc, impropre à la génération de faisceaux à coupure nette.

La présente invention vise à pallier les inconvénients et limitations de la technique antérieure et à proposer un projecteur qui permette d'utiliser, avec des réflecteurs du type défini plus haut, une source dont la géométrie peut être mal définie, sans pour autant que la qualité du faisceau lumineux obtenu ne soit sensiblement dégradée.

Elle concerne à cet effet un projecteur de véhicule automobile tel que défini dans la revendication 1.

Par ailleurs, le projecteur tel que décrit dans le document DE-C-561 746 est extrêmement encombrant dans une direction transversale à la direction générale du faisceau, donc dans la direction verticale de l'ensemble.

La présente invention vise également à proposer un projecteur à deux réflecteurs et à source virtuelle dont l'encombrement transversal ne soit pas sensiblement accru par rapport à celui d'un projecteur à réflecteur unique du genre parabolique.

Ainsi, l'invention propose un projecteur tel que défini dans la revendication 2.

Certains aspects préférés, mais non limitatifs de la présente invention sont exposés dans les sous-revendications 3 à 10.

D'autres aspects, buts et avantages de la présente invention apparaîtront mieux à la lecture de la description détaillée suivante d'une forme de réalisation préférée de celle-ci, donnée à titre d'exemple non limitatif et faite en référence aux dessins annexés, sur lesquels, outre les figures 1a et 1b déjà décrites,
la figure 2 est une vue en coupe horizontale d'un projecteur selon la présente invention,
la figure 3 est une vue en élévation d'une partie du projecteur de la figure 2,
la figure 4 est une vue en élévation d'une variante de la partie représentée sur la figure 3,
la figure 5 représente des images projetées de la source dans le cadre de la variante de la figure 4, et
la figure 6 est une vue en coupe horizontale d'une variante de réalisation du projecteur selon l'invention.

On indiquera tout d'abord que, d'une figure à l'autre, des éléments ou parties identiques ou similaires sont désignés par les mêmes numéros de référence.

En référence tout d'abord à la figure 2, un projecteur de véhicule automobile selon la présente invention comprend tout d'abord une source lumineuse essentiellement allongée, schématiquement indiquée en 10. Il peut s'agir par exemple d'un filament incandescent, dont les contours sont mal définis comme indiqué plus haut, ou encore d'un arc engendré au sein d'une lampe à décharge.

Le projecteur comprend en outre un premier réflecteur 20, qui est de forme générale ellipsoïdale et qui est caractérisé par ses deux foyers F1 et F2. Le premier foyer F1 est situé approximativement au centre de la source 10.

Dans le présent exemple, le grand axe de l'ellipsoïde s'étend essentiellement horizontalement et perpendiculairement à la direction générale d'émission 0x du projecteur. Par ailleurs, bien que l'on observe sur la figure 1 que le grand axe de l'ellipse est perpendiculaire à la direction longitudinale D de la source, cette disposition est entièrement facultative, la source pouvant en variante être alignée sur ledit grand axe ou prendre toute autre orientation.

Un masque ou cache 30 est interposé sur le trajet des rayons lumineux réfléchis par le premier réflecteur 30, en s'étendant dans un plan perpendiculaire au grand axe de l'ellipsoïde, en passant sur ou au voisinage de son second foyer F2. Ce masque comporte une fenêtre 32 qui apparaît plus clairement sur la figure 3. Cette fenêtre est de forme générale rectangulaire, ses grands côtés s'étendant horizontalement et ses petits côtés verticalement. Elle est positionnée de telle sorte que le foyer F2 soit situé sensiblement au centre du rectangle, comme illustré.

Le projecteur comporte en outre un second réflecteur 40, qui est référencé sur un axe optique Ox s'étendant dans le présent exemple horizontalement dans le plan du masque 30 et passant par le grand côté inférieur de la fenêtre 32.

Ce réflecteur 40 est destiné à former le faisceau lumineux du projecteur à partir du rayonnement issu de la fenêtre 32. Il est du genre capable de former par lui-même un faisceau de photométrie donnée, le cas échéant en respectant une coupure bien déterminée. Il peut s'agir par exemple de la moitié d'un réflecteur tel que décrit dans la demande de brevet français No. 2 597 575, dont le contenu est incorporé à la présente description par référence et à laquelle on se reportera pour davantage de détails. On rappellera simplement qu'un tel réflecteur est capable de former des images de la source lumineuse avec laquelle il coopère, qui sont toutes situées pour l'essentiel au-dessous d'une coupure européenne normalisée, les points les plus hauts de ces images étant situés au voisinage de ladite coupure. Il est à noter en outre que, bien qu'une moitié de réflecteur seulement soit utilisée, l'ensemble du faisceau est toutefois défini.

Dans la pratique, quel que soit le réflecteur auto-générateur de faisceau que l'on utilise, on prend soin à positionner ce réflecteur par rapport aux autres composants du projecteur de telle sorte que la fenêtre rectangulaire 32 du masque 30 occupe aussi précisément que possible la place que devait normalement prendre le filament pour que ce réflecteur puisse former le faisceau recherché. Ainsi dans l'exemple concret indiqué ci-dessus, la position du rectangle immédiatement au-dessus de l'axe optique 0x, et telle que son centre est à l'aplomb du foyer de reférence F0 de la surface du réflecteur, correspond à la position du filament allongé dans la demande de brevet français sus-mentionnée.

Il est à noter que la fenêtre 32 peut avoir des dimensions voisines ou différentes de celles d'un filament normalisé. Notamment, une récupération de flux accrue peut être obtenue avec une fenêtre de plus grande taille. Dans ce cas, on prend soin d'ajuster les paramètres qui régissent l'équation de la surface du second réflecteur 40 pour obtenir le faisceau requis.

Afin d'éviter la formation de réflexions parasites d'un côté ou de l'autre du masque 30, et donc la détérioration du faisceau, ce masque est de préférence non réfléchissant sur chacune de ses faces. On peut par exemple le couvrir d'un revêtement noir mat.

Enfin le projecteur comprend une glace de fermeture 50, qui comporte le cas échéant, de façon classique, des stries ou prismes déviateurs capables d'élargir le faisceau sans altérer la coupure définie par le réflecteur.

Ainsi conformément à un aspect essentiel de la présente invention, la source lumineuse réelle 10, dont les contours sont géométriquement mal définis, est utilisée en combinaison avec le premier réflecteur 20 et le masque 30 pour former au niveau du foyer F2, en une position bien déterminée par rapport au(x) foyer(s) de référence du second réflecteur 40, une source lumineuse virtuelle dont les contours dont extrêmement bien définis. Il en résulte que les images de cette source, formées par le second réflecteur 40, sont extrêmement propres et engendrent ainsi un faisceau ayant en toute circonstance les caractéristiques recherchées. Ainsi l'on s'affranchit grâce à la présente invention des variations de la configuration d'émission lumineuse de la source réelle 10, que ce soit lors du remplacement de la lampe ou de sa mise en température. Par ailleurs, l'utilisation selon l'invention d'un premier réflecteur du genre ellipsoïdal permet une excellente récupération du flux lumineux émis par la source.

Comme on l'a indiqué plus haut, la présente invention peut être utilisée avec des seconds réflecteurs de types quelconques. Par exemple, on peut utiliser l'un quelconque des réflecteurs décrits dans les brevets français de la Demanderesse cités en introduction. Les contenus respectifs de ces brevets sont à cet égard inclus dans la présente description par référence.

Bien entendu, pour atteindre le résultat ci-dessus, le réflecteur 20, la source réelle 10 et le masque 20 doivent être conçus et dimensionnés de telle sorte qu'au niveau du masque 30, au moins une partie des images de la source 10 créées par le réflecteur 20 soient plus grandes que la fenêtre 32, c'est-à-dire que, pour ce type d'image, ladite fenêtre soit incluse ou pratiquement incluse dans les contours de l'image.

On a représenté sur la figure 4 une première variante de réalisation de l'invention. Afin de récupérer une partie aussi grande possible du flux reçu au niveau de la fenêtre 32 du masque 30, cette fenêtre présente maintenant la forme d'une encoche dont le fond occupe la position qu'occupait le grand côté inférieur du rectangle sur la figure 3, et dont les deux côtés verticaux sont situés en prolongement vers le haut des deux petits côtés dudit rectangle. Dans ce cas, la source virtuelle, indiquée en SV sur la figure 4, présente un contour dont les bords inférieur et extrémaux sont définis parfaitement, par les limites de l'encoche, et dont le bord supérieur peut être variable et dépend de la configuration de l'émission lumineuse par la source réelle 10, ainsi que dans une certaine mesure de la conception du premier réflecteur 20.

La figure 5 illustre, dans un plan de projection normalisé sur lequel on a représenté la coupure européenne normalisée h'Hc, un certain nombre d'images I de cette source virtuelle, formées par le second réflecteur tel qu'indiqué plus haut.

On peut observer que la rotation impartie par le réflecteur aux images est telle que le bord mal défini de la source virtuelle se trouve en toute circonstance éloigné de la coupure; il ne risque donc pas de perturber la formation de celle-ci; plus précisément, ce sont seulement les trois bords bien définis de la source virtuelle et de ses images qui engendrent la coupure, et celle-ci reste donc extrêmement nette.

Cette variante permet donc d'accroître l'intensité lumineuse du faisceau formé, sans nullement compromettre ses caractéristiques photométriques en matière de coupure.

La figure 6 illustre une variante de réalisation du projecteur de la figure 2. Cette variante diffère de la réalisation de base principalement en ce que le grand axe de l'ellipsoïde défini par le premier réflecteur 20 est situé dans un plan horizontal mais incliné par rapport à l'axe optique Ox du second réflecteur 40 d'une valeur angulaire α qui est sensiblement inférieure à 90°, et en l'espèce de l'ordre de 45°. Dans cet exemple, la source réelle 10 est disposée en alignement avec le grand axe de l'ellipsoïde.

Il est à noter que le masque 30 et sa fenêtre 32 peuvent garder la même forme que celle que l'on a décrite plus haut.

Une telle variante permet dans certains cas de récupérer plus facilement le flux lumineux émis par la source réelle 10. Plus précisément, l'ensemble de l'angle solide β occupé par le second réflecteur 40 vu de la fenêtre 32 peut être ici couvert sans que le premier réflecteur ne s'étende de manière éventuellement gênante vers l'arrière du projecteur, comme c'est le cas sur la figure 2. Plus précisément, les deux réflecteurs s'inscrivent dans ce cas sans problème dans les contours d'un projecteur de conception traditionnelle, ce qui s'avère avantageux du point de vue de l'encombrement.

Par ailleurs, on peut choisir l'orientation du grand axe de l'ellipse de manière à ce que l'étendue angulaire requise au niveau du premier réflecteur soit couverte avec un premier réflecteur qui soit symétrique par rapport à son grand axe, et donc plus facile à fabriquer. En particulier, l'utilisation d'une moitié d'ellipse, délimitée par un plan de symétrie perpendiculaire à son grand axe, peut s'avérer particulièrement préférable.

Bien entendu, la présente invention n'est nullement limitée à la forme de réalisation décrite ci-dessus et représentée sur les dessins, mais l'homme de l'art saura y apporter toute variante ou modification conforme aux revendications.

En particulier, bien que l'on ait décrit ci-dessus le cas où le grand axe de l'ellipsoïde est situé dans un plan horizontal, ceci n'est pas à considérer comme limitatif.

## Revendications

1. Projecteur de véhicule automobile, comprenant en combinaison :
- une source lumineuse (10) constituée par l'arc d'une lampe à décharge et ne présentant pas de géométrie définie,
- un premier réflecteur (20), du genre ellipsoïdal, dont un premier foyer (F1) est situé au voisinage de la source,
- un masque (30) passant par le second foyer (F2) du premier réflecteur et présentant dans la région dudit second foyer une fenêtre (32) de passage de la lumière dont la géométrie est fixe et prédéterminée, de manière à définir une source lumineuse virtuelle dont la configuration d'émission correspond essentiellement à la dite géométrie et définit au moins un bord inférieur rectiligne,
- un second réflecteur (40) situé de l'autre côté du masque par rapport au premier réflecteur, ce second réflecteur (40) comportant une surface réfléchissante qui engendre des images de la source virtuelle dont les points les plus hauts sont situés au proche voisinage d'une coupure d'un faisceau engendré.

2. Projecteur de véhicule automobile, comprenant :
- une source lumineuse (10),
- un premier réflecteur (20), du genre ellipsoïdal, dont un premier foyer (F1) est situé au voisinage de la source,
- un masque (30) passant par le second foyer (F2) du premier réflecteur et présentant dans la région dudit second foyer une fenêtre (32) de passage de la lumière dont la géométrie est fixe et prédéterminée, de manière à définir une source lumineuse virtuelle dont la configuration d'émission correspond essentiellement à ladite géométrie,
- un second réflecteur (40) situé de l'autre côté du masque par rapport au premier réflecteur, et dont la surface détermine par elle-même la positon des images de la source virtuelle en fonction d'une photométrie déterminée,
et en ce que la droite passant par les premier et second foyers (F1, F2) du premier réflecteur s'étend en oblique par rapport à un axe optique du second réflecteur.

3. Projecteur selon la revendication 2, caractérisé en ce que la source lumineuse (10) est l'arc d'une lampe à décharge.

4. Projecteur selon l'une des revendications 1 à 3, caractérisé en ce que le premier réflecteur (20) est une portion d'un ellipsoïde dont le premier foyer (F1) est situé sensiblement au centre de la source lumineuse (10), et dont le second foyer (F2) est situé sensiblement au centre de la fenêtre (32).

5. Projecteur selon les revendications 1 à 4, caractérisé en ce que le masque (30) est situé dans un plan vertical (XOz).

6. Projecteur selon la revendication 5, caractérisé en ce que le masque est situé dans un plan passant par un axe optique (Ox) du second réflecteur (40).

7. Projecteur selon l'une des revendications 1 à 6, caractérisé en ce que la fenêtre (32) est de forme rectangulaire, ses grands côtés étant horizontaux.

8. Projecteur selon l'une des revendications 1 à 6, caractérisé en ce que la fenêtre (32) présente la forme d'une encoche s'étendant verticalement vers le haut à partir d'un fond horizontal.

9. Projecteur selon la revendication 1, caractérisé en ce que la droite passant par les premier et second foyers (F1, F2) du premier réflecteur est sensiblement perpendiculaire à un axe optique (Ox) du second réflecteur.

10. Projecteur selon la revendication 1, caractérisé en ce que le second réflecteur (40) présente un axe optique (Ox) qui s'étend dans le plan du masque (30) en passant par ledit bord inférieur rectiligne de la fenêtre (32) et un foyer de référence (FO) située en une position déterminée le long de cet axe.

## Claims

1. A motor vehicle headlight comprising in combination:
a light source (10) constituted by the arc of a discharge lamp and not presenting a defined shape;
a first reflector (20) of the ellipsoid kind having a first focus (F1) situated in the vicinity of the source;
a mask (30) passing through the second focus (F2) of the first reflector and presenting a light-passing window (32) in the vicinity of said second focus, the shape of the window being fixed and predetermined so as to define a virtual light source whose light emission pattern corresponds essentially to said shape and defines at least one rectilinear bottom edge; and
a second reflector (40) situated on the opposite side of the mask to the first reflector, said second reflector (40) comprising a reflecting surface which generates images of the virtual source such that the topmost points of the images are situated in the close vicinity of a cutoff of a generated beam.

2. A motor vehicle headlight comprising:
a light source (10);
a first reflector (20) of the ellipsoid kind having a first focus (F1) situated in the vicinity of the source;
a mask (30) passing through the second focus (F2) of the first reflector and presenting a light-passing window (32) in the vicinity of said second focus, the shape of the window being fixed and predetermined so as to define a virtual light source whose light emission pattern corresponds essentially to said shape; and
a second reflector (40) situated on the opposite side of the mask to the first reflector and having a surface which itself determines the positions of the images of the virtual source as a function of a determined photometric distribution,
the straight line passing through the first and second focuses (F1, F2) of the first reflector extending obliquely relative to an optical axis of the second reflector.

3. A headlight according to claim 2, characterized in that the light source (10) is the arc of a discharge lamp.

4. A headlight according to any one of claims 1 to 3, characterized in that the first reflector (20) is a portion of an ellipsoid whose first focus (F1) is situated substantially at the center of the light source (10), and whose second focus (F2) is situated substantially at the center of the window (32).

5. A headlight according to claims 1 to 4, characterized in that the mask (30) is situated in a vertical plane (xOz).

6. A headlight according to claim 5, characterized in that the mask is situated in a plane including the optical axis (Ox) of the second reflector (40).

7. A headlight according to any one of claims 1 to 6, characterized in that the window (32) is rectangular in shape, with its long sides being horizontal.

8. A headlight according to any one of claims 1 to 6 characterized in that the window (32) is in the form of a notch extending vertically upwards from a horizontal bottom.

9. A headlight according to claim 1, characterized in that the straight line passing through the first and second focuses (F1, F2) of the first reflector is substantially perpendicular to an optical axis (Ox) of the second reflector.

10. A headlight according to claim 1, characterized in that the second reflector (40) has an optical axis (Ox) which lies in the plane of the mask (30) and which runs along said rectilinear bottom edge of the window (32), and has a reference focus (F0) situated at a determined position along said axis.

## Patentansprüche

1. Kraftfahrzeugscheinwerfer, der eine Verbindung der folgenden Bestandteile umfaßt:
- eine Lichtquelle (10), die aus dem Lichtbogen einer Entladungslampe besteht und keine definierte Geometrie aufweist,
- einen ersten Reflektor (20) in Ellipsoid-Ausführung, dessen erster Brennpunkt (F1) sich in der Nähe der Lichtquelle befindet,
- eine Abdeckung (30), die durch den zweiten Brennpunkt (F2) des ersten Reflektors verläuft und in dem Bereich des genannten zweiten Brennpunkts ein Fenster (32) für den Durchgang des Lichts aufweist, dessen Geometrie fest und vorbestimmt ist, so daß eine virtuelle Lichtquelle definiert wird, deren Abstrahlungskonfiguration im wesentlichen der genannten Geometrie entspricht und mindestens eine geradlinige Unterkante definiert,
- einen zweiten Reflektor (40), der sich auf der anderen Seite der Abdeckung, bezogen auf den ersten Reflektor, befindet, wobei dieser zweite Reflektor (40) eine reflektierende Oberfläche umfaßt, die Bilder der virtuellen Lichtquelle erzeugt, deren höchste Punkte sich in unmittelbarer Nähe einer Hell-Dunkel-Grenze eines erzeugten Lichtbündels befinden.

2. Kraftfahrzeugscheinwerfer, der die folgenden Bestandteile umfaßt:
- eine Lichtquelle (10),
- einen ersten Reflektor (20) in Ellipsoid-Ausführung, dessen erster Brennpunkt (F1) sich in der Nähe der Lichtquelle befindet,
- eine Abdeckung (30), die durch den zweiten Brennpunkt (F2) des ersten Reflektors verläuft und in dem Bereich des genannten zweiten Brennpunkts ein Fenster (32) für den Durchgang des Lichts aufweist, dessen Geometrie fest und vorbestimmt ist, so daß eine virtuelle Lichtquelle definiert wird, deren Abstrahlungskonfiguration im wesentlichen der genannten Geometrie entspricht,
- einen zweiten Reflektor (40), der sich auf der anderen Seite der Abdeckung, bezogen auf den ersten Reflektor, befindet und dessen Oberfläche selbsttätig die Position der Bilder der virtuellen Lichtquelle in Abhängigkeit von einer vorgegebenen Photometrie bestimmt,
wobei die Gerade, die durch den ersten und den zweiten Brennpunkt (F1, F2) des ersten Reflektors hindurchgeht, schräg im Verhältnis zu einer optischen Achse des zweiten Reflektors verläuft.

3. Scheinwerfer nach Anspruch 2, **dadurch gekennzeichnet,** daß es sich bei der Lichtquelle (10) um den Lichtbogen einer Entladungslampe handelt.

4. Scheinwerfer nach einem der Ansprüche 1 bis 3, **dadurch gekennzeichnet,** daß der erste Reflektor (20) ein Ellipsoidabschnitt ist, dessen erster Brennpunkt (F1) sich in etwa in der Mitte der Lichtquelle (10) befindet und dessen zweiter Brennpunkt (F2) in etwa in der Mitte des Fensters (32) liegt.

5. Scheinwerfer nach den Ansprüchen 1 bis 4 , **dadurch gekennzeichnet,** daß sich die Abdeckung (30) in einer vertikalen Ebene (XOz) befindet.

6. Scheinwerfer nach Anspruch 5 , **dadurch gekennzeichnet,** daß sich die Abdeckung in einer Ebene befindet, die durch eine optische Achse (Ox) des zweiten Reflektors (40) verläuft.

7. Scheinwerfer nach einem der Ansprüche 1 bis 6, **dadurch gekennzeichnet,** daß das Fenster (32) eine rechteckige Form hat, deren Längsseiten horizontal verlaufen.

8. Scheinwerfer nach einem der Ansprüche 1 bis 6, **dadurch gekennzeichnet,** daß das Fenster (32) die Form eines Einschnitts aufweist, der sich von einem horizontalen Boden aus vertikal nach oben erstreckt.

9. Scheinwerfer nach Anspruch 1, **dadurch gekennzeichnet,** daß die Gerade, die durch den ersten und zweiten Brennpunkt (F1, F2) des ersten Reflektors hindurchgeht, in etwa senkrecht zu einer optischen Achse (Ox) des zweiten Reflektors verläuft.

10. Scheinwerfer nach Anspruch 1, **dadurch gekennzeichnet,** daß der zweite Reflektor (40) eine optische Achse (Ox) aufweist, die sich in der Ebene der Abdeckung (30) erstreckt, wobei sie durch die genannte geradlinige Unterkante des Fensters (32) verläuft, sowie einen Bezugsbrennpunkt (FO), der sich in einer bestimmten Position längs dieser Achse befindet.
